# FASCICULE DE BREVET EUROPEEN

(11) **EP 0 607 062 B1**
(45) Date de publication et mention de la délivrance du brevet: **02.04.1997**
(21) Numéro de dépôt: 94400002.5
(22) Date de dépôt: 03.01.1994
(51) Int. Cl.: B65D 51/20, B65D 77/20

(54) **Emballage en matière plastique pour aliment à longue durée de conservation et son procédé de fabrication**
Kunststoffverpackung für Nahrungsmittel mit langer Haltbarkeit
Plastic package for long-shelf-life foodstuffs and method of making same

(30) Priorité: 14.01.1993 FR 9300282
(43) Date de publication de la demande: 20.07.1994
(73) Titulaire: COMPAGNIE GERVAIS-DANONE, F-92302 Levallois Perret (FR)
(72) Inventeur: Carrier, André, F-19270 Donzenac (FR); de Lambert, Nicolas, F-69130 Ecully (FR); Couvrat-Desvergnes, Bruneau, F-19100 Brive (FR); Pommaret, Bernard, F-19100 Brive (FR)
(74) Mandataire: Orès, Bernard

(56) Documents cités:
- WO-A-87/01098
- FR-A- 2 291 111
- FR-A- 2 611 663
- US-A- 2 759 656
- US-A- 2 941 660

## Description

L'invention est relative à un emballage en matière plastique pour aliment à longue durée de conservation à température ambiante et à un procédé pour sa fabrication.

Elle vise, en particulier, un tel emballage bien approprié au conditionnement en usine et dans d'excellentes conditions d'asepsie d'un aliment que l'on souhaite pouvoir réchauffer dans l'emballage au bain-marie ou à l'aide d'un four à "micro-ondes". Si un emballage de ce type, connu par WO-A-92/03355, donne satisfaction en ce qu'il permet, d'une part, de consommer l'aliment chauffé dans l'emballage lui-même, -sans risque de brûlure- et en ce qu'il comporte, d'autre part, un couvercle qui protège l'opercule de fermeture du récipient enfermant l'aliment, il est de fabrication relativement difficile dans la mesure où il doit être réalisé par thermoformage profond d'une feuille en matériau composite, c'est-à-dire une technique à la fois coûteuse et dont les cadences de fabrication ne sont pas adaptées à celles des usines de conditionnement de produits alimentaires à fort débit. En outre, l'emballage selon la Demande internationale pré-citée ne comporte pas de moyens donnant l'assurance au consommateur que le couvercle n'a pas été séparé du récipient de manière non autorisée pour donner accès au contenu du récipient entre sa sortie d'usine et la consommation de son contenu, comme souhaité d'une manière générale pour les produits d'alimentation humaine et, de manière encore plus stricte, en matière d'aliments infantiles.

C'est, par conséquent, un but général de l'invention de fournir un emballage en matière plastique pour aliment à longue durée de conservation à température ambiante qui, tout en présentant les qualités de l'emballage connu, n'en présente pas les inconvénients de coût et de cadence de fabrication d'une part, et qui d'autre part, puisse être muni de témoins d'effraction.

C'est, à cet égard, un but de l'invention de fournir un tel emballage qui, non seulement, soit d'un coût et d'une cadence de fabrication économiquement acceptables mais qui, en outre, soit de commercialisation avantageuse par son étiquetage et sa présentation sur les lieux de vente.

C'est, aussi, un but de l'invention de fournir un procédé pour la fabrication d'un tel emballage.

Un emballage en matière plastique comprenant un récipient à fond et paroi latérale présentant à l'opposé dudit fond un trottoir annulaire qui ménage une plage de scellage sur laquelle est scellé un opercule de fermeture, et un couvercle rapporté sur le récipient, au-dessus dudit opercule qu'il enferme, est caractérisé, selon l'invention, par les caractéristiques indiquées dans les secondes parties des revendications indépendantes 1 et 11.

Une telle liaison peut être une soudure, un collage, un rivetage ou d'un type analogue.

Dans une forme de réalisation préférée, le couvercle est solidarisé du récipient par un nombre discret de témoins d'effraction sécables.

De façon avantageuse, les témoins d'effraction sont constitués par des couple(s) d'oreilles en saillie radiale sur la périphérie du couvercle et du récipient proprement dit ou d'un organe fixé à ce dernier.

Selon une autre caractéristique de l'invention, les oreilles du récipient ou de l'organe qui en est solidaire et celles du couvercle sont liées entre elles par soudure par ultra-sons, c'est-à-dire une technique qui fait migrer la matière plastique d'une oreille dans l'autre, assurant une solidarisation particulièrement efficace du couvercle et du récipient qui garantit l'effraction de l'emballage.

Dans une réalisation, le récipient est conformé suivant une coupelle et est réalisé à partir d'une feuille de matière plastique composite, avantageusement du type polypropylène / EVOH / polypropylène.

Lorsque l'emballage est muni de quatre couples d'oreilles, lesquelles portent de préférence une mention indiquant leur mode de sécabilité pour la séparation du couvercle et du récipient, on prévoit de positionner, en la repérant par rapport auxdites oreilles, une étiquette d'identification du contenu de l'emballage, d'une part, et d'utiliser lesdites oreilles pour le regroupement d'une pluralité d'emballages dans un carton ou analogue d'acheminement et de présentation sur les lieux de vente, d'autre part.

Un procédé selon l'invention permet une fabrication à cadence importante, qui peut être de l'ordre d'environ 60 unités par minute.

L'invention sera bien comprise par la description qui suit, faite à titre d'exemple et en référence au dessin annexé dans lequel :
- la figure 1 est une vue de dessus d'un récipient constitutif d'un emballage selon l'invention ;
- la figure 2 est une vue en coupe selon la ligne II-II de la figure 1 ;
- la figure 3 est une vue de dessus d'une jupe de l'emballage ;
- la figure 4 est une vue en coupe selon la ligne IV-IV de la figure 3 ;
- la figure 5 est une vue d'un couvercle d'emballage selon l'invention ;
- la figure 6 est une vue en coupe selon la ligne VI-VI de la figure 5 ;
- la figure 7 est une vue partielle, en coupe et à plus grande échelle, d'un emballage terminé.

Un emballage en matière plastique pour aliment à longue durée de conservation à température ambiante destiné, -sans que cette indication ait quelque caractère limitatif que ce soit-, à être consommé de préférence à chaud sans devoir être transvasé dudit emballage d'origine comprend un récipient 10, figures 1 et 2, en forme générale de coupelle ou d'assiette creuse dans la réalisation décrite et représentée, et dont la contenance peut être comprise entre 100 et 250 g. Le récipient 10, dont l'ouverture 11 est bordée par un trottoir annulaire 12 présente ainsi un fond 13, une paroi latérale 14 coupée suivant un méplat 15, et sur la face de dessus 16 du trottoir annulaire 12, une plage de scellage d'un opercule de fermeture 17. Le récipient 10 est avantageusement réalisé à partir d'une feuille de matière plastique simple, ou de préférence d'une feuille composite, permettant son chauffage au bain-marie ou à l'aide d'un four à micro-ondes, d'une part et qui, d'autre part, présente des propriétés "barrière" faisant obstacle aux échanges gazeux pour assurer au produit enfermé dans le récipient 10 une très longue durée de conservation à température ambiante (égale ou supérieure à 12 mois), un exemple d'une telle feuille composite étant un complexe polypropylène / EVOH / polypropylène.

Au récipient 10, qui vient d'être défini, est associé un couvercle 20, figures 5, 6 et 7, qui enferme et protège l'opercule 17 aussi longtemps que le couvercle n'est pas retiré de l'emballage et qui, selon l'invention, est solidarisé au récipient 10 par une liaison permanente qui ne peut être rompue qu'en étant détruite lors de l'ouverture de l'emballage.

Dans une forme de réalisation, cette liaison résulte du collage d'une collerette du couvercle et du trottoir 12.

Dans une variante, le couvercle est fixé au trottoir 12 par des rivets de matière plastique.

Dans la forme de réalisation décrite et représentée, cette liaison fait intervenir une soudure et est constituée par des témoins d'effraction sécables ménagés à la fois sur ledit couvercle et sur une jupe 21, figures 3 et 4, fixée au récipient 10 par l'intermédiaire du trottoir 12. De façon plus précise, la jupe 21, en forme générale d'anneau, comprend une paroi latérale 23 en partie cylindrique, -comme montré en 28-, et en partie tronconique, -comme montré en 29-, cette dernière partie se raccordant par un congé à une collerette annulaire 22 s'étendant dans un plan sensiblement perpendiculaire à l'axe X-X de la jupe. La paroi latérale 23 comporte, à son bord libre 24, de premières oreilles radiales 25₁, 25₂, 25₃, 25₄ disposées à 90° les unes des autres et reliées chacune à ladite paroi 23 par un ou des pontets 26₁, 26₂, 26₃, 26₄ sécables par torsion. Des nervures de dépilage, comme 27₁, 27₂, 27₃, ... sont prévues à l'intérieur de la jupe pour en faciliter la manutention.

Comme bien visible sur les figures 5 et 6, le couvercle 20 est fermé par un disque 31 et sa paroi latérale 30, -de forme proche de celle de la paroi latérale 23 de la jupe 21-, présente, sur son bord libre 32, de secondes oreilles radiales 33₁, 33₂, 33₃, 33₄ de forme et disposition conjuguées de celles des oreilles 25 et qui portent, sur leur face de dessus, des indications 35, écrites ou sous forme de pictogrammes, qui explicitent leur mode d'utilisation. De façon analogue aux oreilles 25, les oreilles 33 sont reliées à la paroi 30 par des pontets 34₁, 34₂, 34₃, 34₄ sécables par torsion.

Sur la surface intérieure de la paroi latérale 30, et au voisinage de son bord libre 32, le couvercle 20 est muni de bossages comme 36, figures 5 et 6, lesquels, lors de l'assemblage, maintiennent à distance le couvercle du reste de l'assemblage pour créer des cheminées comme c dont le rôle sera explicité ci-après.

Pour réaliser un emballage selon l'invention à partir de ses éléments constitutifs qui viennent d'être décrits, on fixe d'abord la jupe 21 au récipient 10, avantageusement par soudure ultra-sons par points de la face inférieure du trottoir 12 sur la collerette 22 de la jupe, comme montré en 37 sur la figure 7, et on solidarise ensuite les oreilles 25 et 33 de la jupe et du couvercle, de préférence également par soudure par ultrasons par points, comme montré en 38 sur cette même figure. Une telle technique, qui fait migrer la matière plastique d'une oreille dans l'autre, assure une solidarisation particulièrement efficace du couvercle 20 et de la jupe 21, qui garantit l'effraction de l'emballage.

Un procédé selon l'invention permet d'obtenir une cadence pratique de fabrication de l'ordre de 60 emballages par minute, y compris la pose d'une étiquette positionnée en étant repérée par l'intermédiaire des oreilles avant regroupement des emballages dans des cartons où ils sont maintenus par les oreilles, prêts à être exposés à la vente dès l'ouverture du carton.

Un emballage selon l'invention permet en outre, par sa jupe 21, d'éviter au consommateur de se brûler lorsqu'il mange le contenu du récipient 10 après chauffage au bain-marie ou dans un four à micro-ondes. Pour une telle utilisation l'opercule 17, qui est avantageusement une feuille composite en polypropylène/aluminium/polyéthylène, est d'abord percé ou retiré après que le couvercle ait été désolidarisé du récipient et, lorsque le couvercle est à nouveau posé sur la jupe, c'est par les cheminées c qu'est évacuée la vapeur engendrée lors du chauffage.

## Revendications

1. Emballage en matière plastique comprenant un récipient (10) à fond (13) et paroi latérale (14) présentant à l'opposé dudit fond (13) un trottoir annulaire (12) qui ménage une plage de scellage (16) sur laquelle est scellé un opercule de fermeture (17), et un couvercle (20) rapporté sur le récipient au-dessus dudit opercule qu'il enferme, caractérisé en ce qu'il comporte une jupe (21) fixée audit récipient par l'intermédiaire dudit trottoir (12), ladite jupe (21) étant munie sur sa périphérie de premières oreilles radiales (25), et en ce que le couvercle (20) présente des secondes oreilles radiales (33) de forme et de dimensions conjuguées de celles des premières oreilles de la jupe, les premières et les deuxièmes oreilles étant solidarisées entre elles.

2. Emballage selon la revendication 1, caractérisé en ce que ladite solidarisation des oreilles entre elles est une soudure ou un collage ou un rivetage.

3. Emballage selon la revendication 1, caractérisé en ce que la fixation de la jupe (21) au récipient (10) et celle des oreilles entre elles est une soudure ultra-sons multi-points.

4. Emballage selon une des revendications 1 à 3, caractérisé en ce que les premières et deuxièmes oreilles sont des témoins d'effraction sécables.

5. Emballage selon une des revendications précédentes, caractérisé en ce que les premières (25) et deuxièmes (33) oreilles sont chacune au nombre de 4, régulièrement espacées du point de vue angulaire et portant avantageusement des mentions indiquant leur mode de sécabilité pour la séparation du couvercle et du récipient.

6. Emballage selon une des revendications précédentes, caractérisé en ce que le récipient est conformé suivant une coupelle et est réalisé à partir d'une feuille de matière plastique composite du type polypropylène/EVOH/polypropylène.

7. Emballage selon une des revendications précédentes, caractérisé en ce qu'il comprend une étiquette d'identification de son contenu qui est positionnée en étant repérée par rapport auxdites oreilles (25, 33).

8. Emballage selon une des revendications précédentes, caractérisé en ce que la jupe et le couvercle présentent une première et une deuxième paroi latérale (23, 30), lesdites parois étant disposées à l'extérieur du trottoir annulaire (12), lesdites premières et deuxièmes oreilles étant disposées à une extrémité de la paroi latérale.

9. Emballage selon la revendication 8, caractérisé en ce que la première et la deuxième paroi latérale (23, 30) sont tronconiques.

10. Emballage selon la revendication 9, caractérisé en ce que la première et la deuxième paroi latérale sont disposées en dessous du trottoir annulaire (12).

11. Procédé de fabrication d'un emballage selon la revendication 1, caractérisé en ce que :
. après avoir déposé, -sur la collerette annulaire (22) de la jupe (21) munie de premières oreilles radiales (25) sur sa périphérie-, le trottoir (12) du récipient (10) rempli d'un aliment et fermé par l'opercule (17), on fixe la collerette (22) de la jupe au trottoir du récipient,
. on dépose sur le sous-ensemble ainsi formé le couvercle muni de secondes oreilles radiales (33) de forme et disposition conjuguées de celles desdites premières oreilles de la jupe et
. on solidarise entre elles les oreilles de la jupe et celles du couvercle (20).

12. Procédé selon la revendication 11, caractérisé en ce qu'aussi bien la fixation de la jupe (21) au récipient (10), que celle des oreilles (25, 33) entre elles est réalisée par soudure ultra-sons multi-points.

13. Procédé selon la revendication 11, caractérisé en ce que la fixation de la jupe (21) au récipient (10) et/ou celle des oreilles entre elles fait intervenir un collage.

14. Procédé selon la revendication 11, caractérisé en ce que la fixation de la jupe (21) au récipient (10) et/ou celle des oreilles entre elles est obtenue par un rivetage ou analogue.

## Claims

1. A packaging of plastics material comprising a receptacle (10) having a bottom (13) and a side wall (14) having, opposite the said bottom (13), an annular flange (12) which provides a sealing area (16) on which a closing cover (17) is sealed and a lid (20) attached to the receptacle above the said cover which it encloses, characterised in that it comprises a skirt (21) fixed to the said receptacle by means of the said flange (12), the said skirt (21) being provided on its periphery with first radial lugs (25) and in that the cover (20) comprises second radial lugs (33) of a form and size which match those of the first lugs on the skirt, the first and second lugs being connected inter se.

2. A packaging according to claim 1, characterised in that the said fixing of the lugs inter se is a weld or an adhesive connection or a riveted connection.

3. A packaging according to claim 1, characterised in that the fixing of the skirt (21) to the receptacle (10) and that of the lugs inter se is a multi-point ultrasonic weld.

4. A packaging according to one of claims 1 to 3, characterised in that the first and second lugs are divisible indicators of penetration.

5. A packaging according to one of the preceding claims, characterised in that the first (25) and second (23) lugs are each four in number and are regularly spaced from the angular point of view and advantageously bear markings indicating their manner of divisibility for separation of the cover and of the receptacle.

6. A packaging according to one of the preceding claims, characterised in that the receptacle is shaped like a dome and is made from a sheet of composite plastics material of the polypropylene/EVOH/polypropylene type.

7. A packaging according to one of the preceding claims, characterised in that it comprises a label to identify its contents and which is positioned while being marked in respect of the said lugs (25, 33).

8. A packaging according to one of the preceding claims, characterised in that the skirt and the cover have a first and a second lateral wall (23, 30), the said walls being disposed outside the annular flange (12), the said first and second lugs being disposed at one end of the lateral wall.

9. A packaging according to claim 8, characterised in that the first and second lateral walls (23, 30) are frustoconical.

10. A packaging according to claim 9, characterised in that the first and second lateral walls are disposed below the annular flange (12).

11. A method of producing a packaging according to claim 1, characterised in that:
. after having placed -on the annular collar (22) of the skin (21) which is provided with first radial lugs (25) on its periphery - the flange (12) of the receptacle (10) filled with a food product and closed by the cover (17), the collar (22) of the skirt is fixed to the flange on the receptacle,
. on the sub-assembly thus formed is placed the cover provided with second radial lugs (33) of a shape and disposition to match those of the said first lugs on the skirt, and
. the lugs on the skirt and those on the cover (20) are fixed to one another.

12. A method according to claim 11, characterised in that both the fixing of the skirt (21) to the receptacle (10) and that of the lugs (25, 33) to one another is achieved by multi-point ultrasonic welding.

13. A method according to claim 11, characterised in that fixing of the skirt (21) to the receptacle (10) and/or that of the lugs to one another requires an adhesion.

14. A method according to claim 11, characterised in that fixing of the skirt (21) to the receptacle (10) and/or that of the lugs to one another is achieved by a riveting or the like.

## Patentansprüche

1. Kunststoffverpackung mit einem Gefäß (10) mit einem Boden (13) und einer Seitenwand (14), das gegenüber dem Boden (13) eine ringförmige Bahn (12), die einen Versiegelungsbereich (16) vorsieht, an den eine Verschlußabdeckung (17) gesiegelt ist, sowie einen Deckel (20) aufweist, der auf das Gefäß über die Abdeckung gesetzt ist, die es umschließt, dadurch gekennzeichnet, daß sie eine Schürze (21) aufweist, die über die Bahn (12) an dem Gefäß befestigt ist, wobei die Schürze (21) an ihrem Umfang mit ersten radialen Ansätzen (25) versehen ist, und daß der Deckel (20) zweite radiale Ansätze (33) mit einer Form und Abmessungen aufweist, die denjenigen der ersten Ansätze der Schürze zugeordnet sind, wobei die ersten und zweiten Ansätze fest miteinander verbunden sind.

2. Verpackung nach Anspruch 1, dadurch gekennzeichnet, daß die Ansätze durch Schweißen, Kleben oder Nieten miteinander fest verbunden sind.

3. Verpackung nach Anspruch 1, dadurch gekennzeichnet, daß die Schürze (21) an dem Gefäß (10) und die Ansätze untereinander durch Mehrpunktultraschallschweißen befestigt werden.

4. Verpackung nach einem der Ansprüche 1 bis 3, dadurch gekennzeichnet, daß die ersten und zweiten Ansätze abtrennbare Bruchanzeigen sind.

5. Verpackung nach einem der vorhergehenden Ansprüche, dadurch gekennzeichnet, daß die Anzahl der ersten (25) und zweiten Ohren (33) jeweils vier beträgt, daß sie winkelmäßig gleichmäßig beabstandet sind und vorteilhaft Hinweise darauf tragen, wie sie zur Trennung des Deckels und des Gefäßes abgetrennt werden können.

6. Verpackung nach einem der vorhergehenden Ansprüche, dadurch gekennzeichnet, daß das Gefäß wie eine Schale geformt und ausgehend von einer Verbundkunststoffolie des Typs Polypropylen/EVOH/Polypropylen hergestellt ist.

7. Verpackung nach einem der vorhergehenden Ansprüche, dadurch gekennzeichnet, daß sie ein Etikett zur Identifizierung ihres Inhalts aufweist, das positioniert wird, indem es bezüglich der Ansätze (25, 33) festgelegt wird.

8. Verpackung nach einem der vorhergehenden Ansprüche, dadurch gekennzeichnet, daß die Schürze und der Deckel eine erste und eine zweite Seitenwand (23, 30) aufweisen, die außerhalb der ringförmigen Bahn (12) angeordnet sind, wobei die ersten und zweiten Ansätze an einem Ende der Seitenwand angeordnet sind.

9. Verpackung nach Anspruch 8, dadurch gekennzeichnet, daß die erste und die zweite Seitenwand (23, 30) kegelstumpfförmig sind.

10. Verpackung nach Anspruch 9, dadurch gekennzeichnet, daß die erste und die zweite Seitenwand unter der ringförmigen Bahn (12) angeordnet sind.

11. Verfahren zur Herstellung einer Verpackung nach Anspruch 1, dadurch gekennzeichnet, daß:
- nach dem Aufbringen der Bahn (12) des Gefäßes (10), das mit Lebensmitteln gefüllt und durch die Abdeckung (17) verschlossen ist, auf den ringförmigen Kragen (22) der Schürze (21), die an ihrem Umfang mit ersten radialen Ansätzen (25) versehen ist, der Kragen (22) der Schürze mit der Bahn des Gefäßes verbunden wird,
- auf die derart gebildete Untereinheit der Deckel aufgebracht wird, der mit zweiten radialen Ansätzen (33) mit einer Form und Anordnung versehen ist, die denjenigen der ersten Ansätze der Schürze zugeordnet sind, und
- die Ansätze der Schürze und diejenigen des Deckels (20) miteinander fest verbunden werden.

12. Verfahren nach Anspruch 11, dadurch gekennzeichnet, daß die Schürze (21) an dem Gefäß (10) sowie genauso die Ansätze (25, 33) aneinander durch Mehrpunktultraschallschweißen befestigt werden.

13. Verfahren nach Anspruch 11, dadurch gekennzeichnet, daß die Schürze (21) an dem Gefäß (10) und oder die Ansätze aneinander mit Hilfe einer Klebung befestigt werden.

14. Verfahren nach Anspruch 11, dadurch gekennzeichnet, daß die Schürze (21) an dem Gefäß (10) und/oder genauso die Ansätze (25, 33) aneinander durch Nietung oder analog befestigt werden.
